# FASCICULE DE BREVET EUROPEEN

(11) **EP 1 060 311 B1**
(45) Date de publication et mention de la délivrance du brevet: **12.10.2005**
(21) Numéro de dépôt: 99964750.6
(22) Date de dépôt: 31.12.1999
(51) Int. Cl.: E04B 2/16

(54) **ELEMENT MODULAIRE DE MUR OU DOUBLE MUR POUR MONTAGE A SEC**
MODULARES ELEMENT FÜR WÄNDE ODER DOPPELWÄNDE FÜR TROCKENMONTAGE
MODULAR WALL OR DOUBLE WALL ELEMENT FOR DRY ASSEMBLY

(30) Priorité: 31.12.1998 FR 9816715
(43) Date de publication de la demande: 20.12.2000
(73) Titulaire: Studexe SARL, 78140 Vélizy Villacoublay (FR)
(72) Inventeur: GUIBERT, Jérôme, F-30100 Ales (FR); MOULIN, Jean-Yves, F-30100 Ales (FR)
(86) Numéro de dépôt international: PCT/FR1999/003326
(87) Numéro de publication internationale: WO 2000/040817

(56) Documents cités:
- EP-A- 0 383 693
- WO-A-80/02301

## Description

La présente invention est relative à un élément modulaire de mur ou double mur pour montage à sec.

Il est connu de réaliser, dans le domaine du bâtiment, des murs ou doubles murs comportant d'une part une partie de structure destinée à être placée à l'intérieur du bâtiment, et d'autre part une partie de parement destinée à être placée à l'extérieur du bâtiment.

Classiquement, la partie de structure est réalisée en béton armé ou en parpaings, et la partie de parement est réalisée avec un placage de briquettes, de pierres, ou analogues. Tandis que la partie de structure est destinée à être recouverte à l'intérieur du bâtiment par un habillage formé par exemple par du plâtre ou par des panneaux de plâtre, la partie de parement est destinée à être vue de l'extérieur.

Selon les cas, on peut prévoir un espace d'isolation entre les parties de structure et de parement, afin d'y insérer des couches de laine de verre ou d'un autre matériau isolant.

S'il est vrai que de tels murs ou doubles murs constituent une solution rationnelle tout à fait adaptée aux besoins du domaine du bâtiment, il n'en demeure pas moins que leur coût de mise en oeuvre est relativement élevé.

Afin de réduire ce coût, différentes solutions de murs ou doubles murs modulaires ont été proposées par le passé.

Certaines d'entre elles consistent en éléments modulaires conformés pour s'emboîter les uns dans les autres à sec, c'est à dire sans mortier ou autre moyen de solidarisation analogue. Ces solutions permettent d'augmenter les cadences de pose et d'avoir recours à une main d'oeuvre relativement peu qualifiée, et donc de réduire le coût des ouvrages à exécuter.

Cela dit, la suppression de joints physiques entre les éléments modulaires soulève un certain nombre de problèmes, parmi lesquels des problèmes d'étanchéité à l'air et à l'eau.

On peut aisément pallier un défaut d'étanchéité à l'air en recouvrant par exemple la face des murs ou doubles murs modulaires située vers l'intérieur du bâtiment par un habillage de plâtre ou de panneaux de plâtre.

Un défaut d'étanchéité à l'eau est, en revanche, beaucoup plus délicat à régler, et il se trouve qu'actuellement aucun élément modulaire de mur ou double mur pour montage à sec disponible sur le marché ne permet de résoudre de manière satisfaisante ce problème d'étanchéité.

L'on remarquera cependant WO 80/02301 qui décrit un bloc présentant des canaux capillaires 11 réalisés dans son plan de symétrie longitudinal vertical du bloc à la fois sur ses faces supérieure, inférieure et latérales pour permettre l'évacuation de l'eau, ainsi que EP-A-0 383 693 qui décrit un emboîtement par feuillures formant des chicanes servant de barrière contre l'humidité et présentant un bord supérieur incliné pour évacuer cette humidité.

La présente invention a pour but principal de fournir un élément modulaire de mur ou double mur pour montage à sec permettant d'obtenir des murs ou doubles murs étanches à l'eau sans qu'il soit nécessaire d'ajouter quelle qu'autre protection que ce soit.

On atteint ce but principal de l'invention, ainsi que d'autres qui apparaîtront à la lecture qui va suivre, avec un élément modulaire de mur ou double mur pour montage à sec, dont les faces supérieure et inférieure présentent chacune au moins une partie de contact conformée en plage sensiblement plane et une partie de séparation conformée respectivement en saillie et en gorge longitudinales définissant un emboîtement complémentaire, conformément à la revendication 1.

Suivant d'autres caractéristiques de l'invention:
- lesdites saillie et gorge longitudinales sont aptes à assurer le guidage dudit élément modulaire lors du montage, à le maintenir en place une fois qu'il est monté, et à former une barrière mécanique aux infiltrations horizontales dynamiques d'eau et d'air,
- lesdites saillie et gorge longitudinales présentent, de l'extérieur vers l'intérieur dudit élément modulaire, au moins un flanc incliné par rapport à la verticale, un flanc horizontal et un flanc vertical,
- ledit flanc incliné fait un angle d'environ 30° par rapport à la verticale,
- ledit élément modulaire comprend au moins un alvéole s'étendant entre les plages planes desdites faces supérieure et inférieure, afin d'imposer un cheminement vertical aux éventuelles infiltrations d'eau, ainsi que d'alléger ledit élément modulaire,
- ladite face supérieure comporte au moins une rainure horizontale s'étendant suivant sa longueur et communiquant avec ledit alvéole, afin de former un obstacle supplémentaire aux infiltrations horizontales d'eau et de canaliser celles-ci vers ledit alvéole,
- ladite rainure horizontale est adjacente à ladite saillie longitudinale, afin de stopper les éventuelles infiltrations d'eau aussi près que possible de l'extérieur dudit élément modulaire,
- l'extension transversale cumulée de ladite saillie longitudinale et de ladite rainure horizontale est sensiblement égale à l'extension transversale de ladite gorge longitudinale,
- la section dudit alvéole diminue vers la base dudit élément modulaire, afin de faciliter son démoulage lors de la fabrication et de permettre le cheminement de l'eau par « effet cafetière »,
- ledit alvéole présente une section sensiblement rectangulaire à coins arrondis, afin de prévenir les amorces de rupture,
- le rayon de courbure des coins dudit alvéole est supérieur à 35 mm,
- ledit élément modulaire comporte deux alvéoles disposés de manière à pouvoir constituer des cheminées d'évacuation d'eau dans un empilement droit ou en quinconce, et à permettre éventuellement la mise en place d'organes de chaînage vertical,
- lesdits deux alvéoles sont séparés par une cavité intermédiaire communiquant avec ladite rainure horizontale, afin de permettre un compactage plus homogène du matériau constituant ledit élément modulaire lors de la fabrication, et afin de former une cheminée d'évacuation d'eau supplémentaire,
- les faces latérales dudit élément modulaire destinées à coopérer avec des éléments modulaires adjacents présentent chacune au moins une plage sensiblement plane et une partie profilée en zigzag définissant un emboîtement complémentaire, afin d'assurer le guidage dudit élément modulaire lors du montage, de le maintenir en place une fois qu'il est monté, et de former une barrière mécanique aux infiltrations verticales dynamiques d'eau et d'air,
- lesdites plages planes constituent des parties de contact et lesdites parties profilées en zigzag constituent des parties de séparation pour former un jeu destiné à limiter -voire à éliminer- les infiltrations verticales d'eau par capillarité,
- lesdites faces latérales comportent des rainures verticales s'étendant sur toute leur hauteur, afin de former un obstacle supplémentaire aux infiltrations verticales d'eau et de canaliser celles-ci vers la base dudit élément modulaire,
- ledit élément modulaire est conformé de sorte que ledit jeu entre parties de séparation soit au moins égal à 2 mm,
- au moins l'arête horizontale supérieure dudit élément modulaire destinée à être placée vers l'extérieur est conformée de manière à rendre apparente la ligne de jointure horizontale entre deux éléments modulaires empilés,
- l'une au moins des arêtes verticales dudit élément modulaire destinées à être placées vers l'extérieur est conformée de manière à rendre apparente la ligne de jointure verticale entre deux éléments modulaires adjacents,
- ledit élément modulaire comprend une cavité en U ou en L s'étendant entre ses faces supérieure et inférieure, afin de former un élément modulaire de chaînage,
- les faces latérales dudit élément modulaire destinées à être placées contre des éléments modulaires adjacents sont orientées sensiblement perpendiculairement l'une à l'autre, afin de former un élément modulaire d'angle,
- ledit élément modulaire est réversible, c'est-à-dire sensiblement symétrique par rapport à un axe vertical passant par son centre de gravité, afin de former un élément modulaire standard,
- ledit élément modulaire est en béton hydrofugé, afin d'éviter qu'il ne s'imprègne d'eau.

Grâce à ces caractéristiques, on obtient un élément modulaire permettant de construire à sec des murs ou doubles murs comportant des barrières d'étanchéité à l'eau physiques (jeu stoppant les infiltrations par capillarité), mécaniques (géométrie stoppant les infiltrations dynamiques), et chimiques (béton hydrofugé évitant les infiltrations par imprégnation).

De tels murs ou doubles murs sont totalement étanches à l'eau, de sorte qu'il devient possible de s'affranchir de tout moyen de protection supplémentaire.

D'autres caractéristiques et avantages de la présente invention apparaîtront à la lecture de la description qui va suivre et à l'examen du dessin annexé dans lequel:
- la figure 1 est une vue de dessus d'un élément modulaire standard selon l'invention;
- la figure 2 est une vue de dessus d'un élément modulaire de chaînage en U selon l'invention;
- la figure 3 combine une demi-vue de côté et une demi-section verticale d'un empilement de deux éléments modulaires standard et d'un élément modulaire de chaînage en U selon l'invention;
- la figure 4 est une vue de dessus d'un emboîtement d'un élément modulaire standard et d'un élément modulaire d'angle gauche selon l'invention.

Sur ces figures, des références numériques identiques désignent des organes ou des ensembles d'organes identiques ou analogues.

On se reporte à présent aux figures 1, 3 et 4, sur lesquelles on peut voir un élément modulaire standard S selon l'invention respectivement seul, empilé avec d'autres éléments modulaires S, C selon l'invention, et emboîté avec un élément modulaire d'angle gauche A selon l'invention.

Cet élément modulaire standard S est sensiblement parallélépipédique et réversible, c'est-à-dire symétrique par rapport à un axe ZZ' passant par son centre de gravité G, et il est destiné à être positionné de sorte que cet axe soit vertical (voir figure 1).

Sa face supérieure 1a présente une plage centrale sensiblement plane 2a bordée par deux saillies longitudinales 3a, 3a' s'étendant sur toute sa longueur.

Chacune de ces saillies longitudinales présente, de l'extérieur vers l'intérieur de l'élément modulaire, un flanc incliné 11a, 11a', un flanc horizontal 12a, 12a' et un flanc vertical 13a, 13a'.

Les flancs inclinés 11a, 11a' font de préférence un angle d'environ 30° par rapport à la verticale.

Ces saillies longitudinales sont reliées aux faces extérieures 15, 15' par des chanfreins optionnels 16, 16' formés dans les arêtes horizontales supérieures de l'élément modulaire.

Les chanfreins optionnels 16, 16' font de préférence un angle d'environ 45° par rapport à la verticale.

La face inférieure 1b de l'élément modulaire S présente une plage centrale sensiblement plane 2b bordée par deux gorges longitudinales 3b, 3b' définissant un emboîtement complémentaire avec les saillies longitudinales 3a, 3a' (voir figure 3).

Chacune de ces gorges longitudinales présente ainsi, de l'extérieur vers l'intérieur de l'élément modulaire, un flanc incliné 11b, 11b', un flanc horizontal 12b, 12b' et un flanc vertical 13b, 13b'.

Ces gorges longitudinales sont reliées aux faces extérieures 15, 15' par des flancs horizontaux 17, 17' situés dans le même plan que la plage 2b.

Les faces supérieure 1a et inférieure 1b sont conformées de sorte que lorsque deux éléments modulaires sont empilés l'un sur l'autre, leurs plages planes s'appliquent l'une contre l'autre, tandis que leurs saillies et leurs gorges longitudinales sont séparées par un jeu J, de préférence au moins égal à 2 mm.

La face supérieure la de l'élément modulaire S comporte également deux rainures horizontales 20, 20' situées au droit des flancs verticaux 13a, 13a' et s'étendant sur toute la longueur de l'élément modulaire.

L'extension transversale cumulée E1 d'une saillie longitudinale 3a, 3a' et d'une rainure horizontale adjacente 20, 20' est sensiblement égale à l'extension transversale E2 d'une gorge 3b, 3b'.

L'élément modulaire S comprend par ailleurs deux alvéoles 25, 26 qui s'étendent entre les plages 2a et 2b, et dont les parties supérieures communiquent avec les rainures horizontales 20, 20'.

Ces alvéoles présentent une section sensiblement carrée à coins arrondis, le rayon de courbure R des coins étant de préférence supérieur à 35 mm (voir figure 1).

Par ailleurs, comme cela est visible sur la figure 3 où l'on a représenté des demi-sections verticales de ces alvéoles, leur section diminue vers la base de l'élément modulaire.

Les deux alvéoles 25, 26 sont séparés par une cavité intermédiaire 30 de forme sensiblement parallélépipédique qui s'étend également entre les plages 2a et 2b et dont la partie supérieure communique aussi avec les rainures horizontales 20, 20' (voir figure 1). De même que pour les alvéoles 25, 26, la section de cette cavité diminue vers la base de l'élément modulaire.

Les faces latérales 31a, 31b de l'élément modulaire S destinées à coopérer avec des éléments modulaires adjacents présentent chacune deux plages planes 32a, 32a', 32b, 32b' bordant une partie centrale profilée en zigzag 33a, 33b.

L'une 32a', 32b des deux plages de chacune de ces faces est reliée à une face extérieure adjacente 15', 15 par un chanfrein optionnel 36a, 36b formé dans une arête verticale de l'élément modulaire.

Les faces 31a, 31b définissent un emboîtement complémentaire, et elles sont de préférence conformées de sorte que lorsque deux éléments modulaires selon l'invention sont emboîtés, leurs plages planes s'appliquent l'une contre l'autre, tandis que leurs parties en zigzag sont séparées par un jeu J' de préférence au moins égal à 2mm (voir figure 4).

Les parties en zigzag 33a, 33b comportent chacune trois rainures verticales 40a, 40a', 40a" et 40b, 40b', 40b" s'étendant sur toute leur hauteur, ces rainures étant positionnées de manière à venir en vis-à-vis des rainures des éléments modulaires adjacents.

On se reporte à présent à la figure 2, sur laquelle on a représenté un élément modulaire de chaînage C en U selon l'invention, ainsi qu'à la figure 3 sur laquelle on a représenté un tel élément modulaire empilé sur deux éléments modulaires standard S.

Cet élément modulaire de chaînage présente les mêmes caractéristiques qu'un élément modulaire standard, à quelques différences près exposées ci-dessous.

Il comporte une cavité en U 150 ouverte vers le haut et s'étendant sur toute la longueur de l'élément modulaire entre ses plages supérieure 102a et inférieure 102b (voir figure 2).

Deux paires d'alvéoles étroits 125, 125' et 126, 126' s'étendant entre les plages 102a et 102b sont placées de part et d'autre de la cavité en U 150. Les parties supérieures de ces alvéoles communiquent avec les rainures horizontales 120, 120'.

On se reporte à présent à la figure 4, sur laquelle on a représenté un élément modulaire d'angle gauche A selon l'invention emboîté avec un élément modulaire standard S.

Cet élément modulaire d'angle présente les mêmes caractéristiques qu'un élément modulaire standard (il comprend, notamment, deux alvéoles 225, 226 et une cavité intermédiaire 230), à quelques différences près exposées ci-dessous.

Les saillies longitudinales 203a, 203a', la gorge longitudinale placée à l'intérieur de l'angle (non représentée) et les rainures horizontales 220, 220' ne s'étendent que sur la moitié environ de la longueur de l'élément modulaire.

Les faces latérales 231a, 231b destinées à être placées contre des éléments modulaires adjacents sont orientées sensiblement perpendiculairement l'une à l'autre.

Les éléments modulaires décrits ci-dessus peuvent être fabriqués par moulage avec toute une gamme de matériaux couramment utilisés dans le domaine de la construction. De manière préférée, on utilisera du béton architectonique (c'est-à-dire satisfaisant à certains critères esthétiques: couleur, texture,...) hydrofugé.

Le mode de mise en oeuvre et les avantages de l'élément modulaire selon l'invention découlent directement de la description qui précède.

Pour réaliser un mur ou double mur, on commence par poser une première rangée d'éléments modulaires sur un sol parfaitement horizontal, obtenu par exemple avec une dalle de béton (non représentée).

On emboîte ces éléments modulaires les uns contre les autres grâce aux profils complémentaires de leurs faces latérales.

On utilise des éléments modulaires standard pour les parties en alignement droit, et des éléments modulaires d'angle gauche ou droit pour les coins.

Un fois que la première rangée d'éléments modulaires est posée, on vient superposer une seconde rangée d'éléments modulaires de manière à former un empilement droit, c'est à dire sans décalage horizontal entre les deux rangées, ou en quinconce, c'est-à-dire de sorte que les deux rangées soient décalées horizontalement d'une demi-longueur d'élément modulaire.

Le guidage et le positionnement correct des éléments modulaires de la seconde rangée est assuré par leurs gorges 3b, 3b', qui coopèrent avec les saillies 3a, 3a', 203a, 203a' des éléments modulaires de la première rangée.

En répétant ces opérations autant de fois qu'il est nécessaire, on peut construire un mur ou double mur présentant la hauteur voulue.

La disposition en empilement droit ou en quinconce des rangées d'éléments modulaires a pour effet d'aligner verticalement leurs alvéoles 25, 26, 225, 226. On peut alors utiliser certaines des cheminées ainsi obtenues pour mettre en place un chaînage vertical pouvant consister, par exemple, en poteaux de béton armé ou en tirants métalliques verticaux répartis à intervalles horizontaux réguliers.

Des rangées d'éléments modulaires de chaînage posées à intervalles verticaux réguliers permettent par ailleurs, grâce aux gouttières formées par l'alignement des cavités en U de ces éléments, de relier entre eux les organes de chaînage vertical, et ainsi de réaliser un chaînage horizontal.

Les propriétés d'emboîtement vertical et horizontal des éléments modulaires et le chaînage ainsi réalisé permettent d'obtenir des murs ou doubles murs extrêmement résistants, notamment aux efforts appliqués perpendiculairement à leur plan.

Le report des charges verticales s'effectue uniquement entre les plages supérieures 2a, 102a et inférieures 2b, 102b étant données les caractéristiques géométriques décrites précédemment. Pour éviter les risques de fissuration, il faut que la planéité de ces plages soit quasi parfaite.

On limite par ailleurs les risques de fissuration liés au report des charges verticales grâce:
- à la forme arrondie des coins des alvéoles 25, 26, 225, 226 permettant de prévenir les amorces de rupture,
- au rétrécissement de ces alvéoles vers la base des éléments modulaires, permettant d'obtenir, lors de la fabrication, un démoulage sans arrachement de matière susceptible de fragiliser les éléments modulaires,
- aux cavités intermédiaires 30, 230 permettant de réaliser, lors de la fabrication, un compactage plus homogène du matériau constituant les éléments modulaires, et ainsi d'éviter par la suite la concentration de contraintes dans certaines zones des éléments modulaires.

Outre le fait que l'élément modulaire selon l'invention offre une simplicité de mise en oeuvre et une robustesse remarquables, il permet de résoudre les problèmes d'étanchéité classiquement liés aux murs ou doubles murs modulaires montés à sec.

En effet, les emboîtements complémentaires des saillies 3a, 3a', 203a, 203a' et des gorges 3b, 3b' d'une part, et des parties profilées en zigzag 33a, 33b d'autre part, permettent de former des barrières mécaniques qui s'opposent aux infiltrations dynamiques d'eau, c'est-à-dire aux infiltrations d'eau en mouvement (cas d'une pluie rabattue par le vent contre un mur ou double mur modulaire, par exemple). A noter par ailleurs que ces barrières mécaniques permettent également de limiter sensiblement les infiltrations d'air.

En outre, et selon une caractéristique essentielle de l'invention, les jeux entre les saillies 3a, 3a', 203a, 203a' et les gorges 3b, 3b' d'une part, et entre les parties profilées en zigzag 33a, 33b d'autre part, permettent de réaliser des zones de séparation entre éléments modulaires dans lesquelles l'eau peut difficilement progresser par capillarité. On forme de la sorte des barrières physiques aux infiltrations d'eau.

Il faut noter que ces jeux doivent être suffisamment importants pour éviter que l'eau puisse, grâce à sa tension superficielle, se maintenir en contact simultanément avec les parties en regard de deux éléments modulaires adjacents, et ainsi progresser par capillarité. Différents essais ont mis en évidence qu'en pratique, des jeux au moins égaux à 2mm pouvaient convenir.

On notera par ailleurs que l'utilisation d'un matériau tel que du béton hydrofugé permet de limiter les infiltrations d'eau par imprégnation. On forme de la sorte aussi des barrières chimiques aux infiltrations d'eau.

Etant donné que ces différentes barrières d'étanchéité agissent sur une certaine profondeur du mur ou double mur modulaire, il convient de prévoir des moyens pour récupérer l'eau à l'intérieur du mur ou double mur.

C'est le rôle des alvéoles 25, 26, 125, 125', 126, 126', 225, 226 et des cavités intermédiaires 30, 230 qui permettent, grâce à l'empilement droit ou en quinconce décrit plus haut, de former des cheminées d'écoulement de l'eau vers le pied du mur ou double mur.

Le rétrécissement de ces alvéoles et de ces cavités vers la base des éléments modulaires permet de créer un « effet cafetière », c'est à dire d'imposer à l'eau un cheminement plaqué contre les deux parois des dièdres aigus formés par les bords inférieurs de ces alvéoles et de ces cavités, et d'éviter ainsi qu'elle ne retourne par capillarité entre les plages planes d'éléments modulaires de rangées inférieures.

Outre le fait que les rainures horizontales 20, 20', 120, 120', 220, 220' et verticales 40a, 40a', 40a", 40b, 40b', 40b" forment des obstacles supplémentaires aux infiltrations horizontales et verticales d'eau, elles permettent de canaliser l'eau vers les alvéoles 25, 26, 125, 125', 126, 126', 225, 226 et vers les cavités intermédiaires 30, 230.

Par ailleurs, on doit garder à l'esprit le fait que les éléments modulaires selon l'invention sont prioritairement destinés à rester visibles, de l'extérieur au moins. Ainsi, les facteurs contribuant à leur qualité esthétique sont primordiaux.

Les chanfreins optionnels horizontaux 16, 16' et verticaux 36a, 36b permettent de souligner les lignes de jointure entre les éléments modulaires, et ainsi de créer un rythme visuel sur les murs ou doubles murs construits.

L'utilisation de béton architectonique permet d'adapter l'aspect extérieur des murs ou doubles murs aux contraintes architecturales des lieux où elles doivent être construites.

Enfin, on pourra noter qu'outre le fait que les jeux (J; J') décrits ci-dessus permettent de résoudre les problèmes d'étanchéité des murs ou doubles murs modulaires, ils permettent par ailleurs d'améliorer le comportement de ces murs ou doubles murs dans certaines situations de sinistres.

En cas d'incendie par exemple, ces jeux permettent d'absorber la dilatation des éléments modulaires liée à une forte élévation de température, et ainsi d'éviter leur claquement.

En cas de séisme, ces jeux permettent d'absorber une partie de l'énergie transmise au mur ou double mur par le sol, et ainsi d'éviter sa ruine prématurée.

Bien entendu, l'invention n'est pas limitée au mode de réalisation décrit et représenté, qui a été fourni à titre d'exemple illustratif et non limitatif.

En particulier, l'invention s'étend à d'autres éléments modulaires spécifiques nécessaires pour la réalisation d'élément singuliers, tels que les demi-éléments modulaires pour réaliser les tours de fenêtres, les éléments modulaires de chaînage en L pour réaliser les planchers, etc.

## Revendications

1. Elément modulaire (S ; C ; A) de mur ou double mur pour montage à sec, dont les faces supérieure (1a) et inférieure (1b) présentent chacune au moins :
- une partie de contact conformée en plage sensiblement plane (2a; 102a) apte à s'appliquer contre la partie de contact de la face correspondante d'un autre élément modulaire identique en cas d'empilement, lesdites plages planes étant destinées à assurer le report vertical des charges à travers l'élément modulaire ; et
- une partie de séparation conformée respectivement en saillie (3a, 3a'; 203a, 203a') et en gorge (3b, 3b') longitudinales définissant un emboîtement complémentaire en cas d'empilement avec un autre élément modulaire identique avec lesdites saillie (3a, 3a' ; 203a, 203a') et gorge (3b, 3b') longitudinales restant séparées par un jeu (J ; J') limitant ou éliminant les infiltrations horizontales d'eau par capillarité.

2. Elément modulaire selon la revendication 1, dans lequel lesdites saillie et gorge longitudinales sont aptes à assurer le guidage de l'élément modulaire (S ; C ; A) lors du montage par empilement sur un autre élément modulaire identique, à le maintenir en place une fois qu'il est monté, et à former une barrière mécanique aux infiltrations horizontales dynamiques d'eau et d'air.

3. Elément modulaire (S ; C ; A) selon la revendication 2, **caractérisé en ce que** lesdites saillie (3a, 3a' ; 203a, 203a') et gorge (3b, 3b') longitudinales présentent, de l'extérieur vers l'intérieur dudit élément modulaire, au moins un flanc (11a, 11a', 11b, 11b') incliné par rapport à la verticale, un flanc horizontal (12a, 12a', 12b, 12b') et un flanc vertical (13a, 13a', 13b, 13b').

4. Elément modulaire (S ; C ; A) selon la revendication 3, **caractérisé en ce que** ledit flanc incliné (11a, 11a', 11b, 11b') fait un angle d'environ 30° par rapport à la verticale.

5. Elément modulaire (S ; C ; A) selon l'une quelconque des revendications précédentes, **caractérisé en ce qu'**il comprend au moins un alvéole (25, 26 ; 125, 125', 126, 126' ; 225, 226) s'étendant entre ses faces supérieure (1a) et inférieure (1b), afin d'imposer un cheminement vertical aux éventuelles infiltrations d'eau, ainsi que d'alléger ledit élément modulaire (S ; C ; A).

6. Elément modulaire (S ; C; A) selon la revendication 5, **caractérisé en ce que** ladite face supérieure (1a) comporte au moins une rainure horizontale (20, 20' ; 120, 120' ; 220, 220') s'étendant suivant sa longueur et communiquant avec ledit alvéole (25, 26 ; 125, 125', 126, 126' ; 225, 226), afin de former un obstacle supplémentaire aux infiltrations horizontales d'eau et de canaliser celles-ci vers ledit alvéole.

7. Elément modulaire (S ; C ; A) selon la revendication 6 lorsqu'elle dépend de la revendication 2, **caractérisé en ce que** ladite rainure horizontale (20, 20'; 120, 120'; 220, 220') est adjacente à ladite saillie longitudinale (3a, 3a'; 203a, 203a'), afin de stopper les éventuelles infiltrations d'eau aussi près que possible de l'extérieur dudit élément modulaire (S; C ; A).

8. Elément modulaire (S ; C ; A) selon la revendication 7, **caractérisé en ce que** l'extension transversale cumulée (E1) de ladite saillie longitudinale (3a, 3a' 203a, 203a') et de ladite rainure horizontale (20, 20' ; 120, 120'; 220, 220') est sensiblement égale à l'extension transversale (E2) de ladite gorge longitudinale (3b, 3b').

9. Elément modulaire (S ; C ; A) selon l'une quelconque des revendications 5 à 8, **caractérisé en ce que** la section dudit alvéole (25, 26 ; 125, 125', 126, 126' ; 225, 226) diminue vers la base dudit élément modulaire, afin de faciliter son démoulage lors de la fabrication et de permettre le cheminement de l'eau par « effet cafetière ».

10. Elément modulaire (S; A) selon l'une quelconque des revendications 5 à 9, **caractérisé en ce que** ledit alvéole (25, 26) présente une section sensiblement rectangulaire à coins arrondis, afin de prévenir les amorces de rupture.

11. Elément modulaire (S ; A) selon la revendication 10, **caractérisé en ce que** le rayon de courbure (R) des coins dudit alvéole (25, 26) est supérieur à 35 mm.

12. Elément modulaire (S; A) selon l'une quelconque des revendications 5 à 11, **caractérisé en ce qu'**il comporte deux alvéoles (25, 26 ; 225, 226) disposés de manière à pouvoir constituer des cheminées d'évacuation d'eau dans un empilement droit ou en quinconce, et à permettre éventuellement la mise en place d'organes de chaînage vertical.

13. Elément modulaire (S ; A) selon la revendication 12 lorsqu'elle dépend de la revendication 6, **caractérisé en ce que** lesdits deux alvéoles (25, 26 ; 225, 226) sont séparés par une cavité intermédiaire (30 ; 230) communiquant avec ladite rainure horizontale (20, 20'), afin de permettre un compactage plus homogène du matériau constituant ledit élément modulaire (S ; A) lors de la fabrication, et afin de former une cheminée d'évacuation d'eau supplémentaire.

14. Elément modulaire (S; C ; A) selon l'une quelconque des revendications précédentes, **caractérisé en ce que** ses faces latérales (31a, 31b ; 231a, 231b) destinées à coopérer avec des éléments modulaires adjacents présentent chacune au moins une plage sensiblement plane (32a, 32a', 32b, 32b') et une partie profilée en zigzag (33a, 33b) définissant un emboîtement complémentaire, afin d'assurer le guidage dudit élément modulaire (S ; C; A) lors du montage, de le maintenir en place une fois qu'il est monté, et de former une barrière mécanique aux infiltrations verticales dynamiques d'eau et d'air.

15. Elément modulaire (S ; C ; A) selon la revendication 14, **caractérisé en ce que** lesdites plages planes (32a, 32a', 32b, 32b') constituent des parties de contact et **en ce que** lesdites parties profilées en zigzag (33a, 33b) constituent des parties de séparation pour former un jeu (J') destiné à limiter - voire à éliminer - les infiltrations verticales d'eau par capillarité.

16. Elément modulaire (S ; C; A) selon l'une quelconque des revendications 14 ou 15, **caractérisé en ce que** lesdites faces latérales (31a, 31b ; 231a, 231b) comportent des rainures verticales (40a, 40a', 40a", 40b, 40b', 40b") s'étendant sur toute leur hauteur, afin de former un obstacle supplémentaire aux infiltrations verticales d'eau et de canaliser celles-ci vers la base dudit élément modulaire (S ; C ; A).

17. Elément modulaire (S ; C ; A) selon l'une quelconque des revendications précédentes, **caractérisé en ce qu'**il est conformé de sorte que ledit jeu (J ; J') entre parties de séparation soit au moins égal à 2 mm.

18. Elément modulaire (S ; C ; A) selon l'une quelconque des revendications précédentes, **caractérisé en ce qu'**au moins son arête horizontale supérieure (16) destinée à être placée vers l'extérieur est conformée de manière à rendre apparente la ligne de jointure horizontale entre deux éléments modulaires empilés.

19. Elément modulaire (S ; C; A) selon l'une quelconque des revendications précédentes, **caractérisé en ce que** l'une au moins de ses arêtes verticales (36a, 36b) destinées à être placées vers l'extérieur est conformée de manière à rendre apparente la ligne de jointure verticale entre deux éléments modulaires adjacents.

20. Elément modulaire (C) selon l'une quelconque des revendications précédentes, **caractérisé en ce qu'**il comprend une cavité en U (150) ou en L s'étendant entre ses faces supérieure et inférieure, afin de former un élément modulaire de chaînage.

21. Elément modulaire (A) selon l'une quelconque des revendications précédentes, **caractérisé en ce que** ses faces latérales (231a, 231b) destinées à être placées contre des éléments modulaires adjacents sont orientées sensiblement perpendiculairement l'une à l'autre, afin de former un élément modulaire d'angle.

22. Elément modulaire (S) selon l'une quelconque des revendications 1 à 20, **caractérisé en ce qu'**il est réversible, c'est-à-dire sensiblement symétrique par rapport à un axe vertical (ZZ') passant par son centre de gravité (G), afin de former un élément modulaire standard.

23. Elément modulaire (S ; C ; A) selon l'une quelconque des revendications précédentes, **caractérisé en ce qu'**il est en béton hydrofugé, afin d'éviter qu'il ne s'imprègne d'eau.

24. Elément modulaire selon l'une quelconque des revendications 1 à 23, dans lequel les faces supérieure (1a) et inférieure (1b) présentent chacune deux parties de séparation bordant la partie de contact.

25. Mur ou double mur, **caractérisé en ce qu'**il est composé d'éléments modulaires (S ; C ; A) conformes à l'une quelconque des revendications précédentes.

## Patentansprüche

1. Modulelement (S; C; A) einer Wand oder Doppelwand für die Trockenverlegung, **dadurch gekennzeichnet, dass** mindestens einige (1a, 1b; 31a, 31b; 231a, 231b) seiner Seiten mit denen benachbarter Modulelemente zusammenpassen. Diese Seiten weisen Kontaktstellen (2a, 2b; 32a, 32a', 32b, 32b'; 102a, 102b), für eine Anpassung an besagte benachbarte Modulelemente, sowie Trennstellen (3a, 3a', 3b, 3b'; 33a, 33b; 203a, 203a'), dazu bestimmt, mittels eines Spielraums (J; J') von besagten benachbarten Modulelementen getrennt zu werden, auf. Dieser Spielraum (J; J') ist groß genug, um das Eindringen von Wasser durch Kapillarität einzuschränken, bzw. auszuschließen.

2. Modulelement (S; C; A) gemäß Anspruch 1, **dadurch gekennzeichnet, dass** seine Ober- (1a) und Unterseite (1b) jeweils mindestens eine in der Oberflächenbeschaffenheit im Wesentlichen eben angepasste Kontaktstelle (2a; 102a) und jeweils eine mit Längs-Auskragungen (3a, 3a'; 203a, 203a') und -Nuten (3b, 3b') angepasste Trennstelle aufweisen. Diese legen eine Komplementärpassung fest, wobei besagte ebene Flächen (2a; 102a) dazu bestimmt sind, eine vertikale Druckverteilung durch besagtes Modulelement (S; C; A) und besagte Längs-Auskragungen (3a, 3a'; 203a, 203a') und -Nuten (3b,3b') zu garantieren. Diese sind dazu bestimmt, horizontale Wassereindringungen durch Kapillarität einzuschränken, bzw. auszuschließen, genauso wie die Führung besagten Modulelements (S; C; A) während der Verlegung zu garantieren, es in seiner Position zu fixieren, wenn es einmal verlegt worden ist, und eine mechanische Barriere gegen horizontale dynamische Wasser- und Lufteindringungen zu bilden.

3. Modulelement (S; C; A) gemäß Anspruch 2, **dadurch gekennzeichnet, dass** besagte Längs-Auskragungen (3a, 3a'; 203a, 203a') und -Nuten (3b, 3b') von außen nach innen des besagten Modulelements mindestens eine gegenüber der Vertikalen geneigte (11a, 11a', 11b, 11b'), eine horizontale (12a, 12a', 12b, 12b') und eine vertikale Seitenwand (13a, 13a', 13b, 13b') aufweisen.

4. Modulelement (S; C; A) gemäß Anspruch 3, **dadurch gekennzeichnet, dass** besagte geneigte Seitenwand (11a, 11a', 11b, 11b') einen Winkel von ungefähr 30° zur Vertikalen bildet.

5. Modulelement (S; C; A) gemäß einem beliebigen der vorhergehenden Ansprüche, **dadurch gekennzeichnet, dass** es mindestens einen, sich zwischen seiner Ober- (1a) und Unterseite (1b) erstreckenden, Schacht (25, 26; 125, 125', 126, 126'; 225, 226) aufweist, um eventuellen Wassereindringungen eine langsame vertikale Ableitung zu ermöglichen und um das Gewicht besagten Modulelements (S; C; A) zu verringern

6. Modulelement (S; C; A) gemäß Anspruch 5, **dadurch gekennzeichnet, dass** besagte Oberseite (1a) mindestens eine horizontale, sich über die Länge erstreckende Nut (20, 20'; 120, 120'; 220, 220') aufweist, die mit besagtem Schacht (25, 26; 125, 125', 126, 126'; 225, 226) in Verbindung steht, um ein zusätzliches Hindernis für horizontale Wassereindringungen zu bilden und diese in besagtem Schacht zu kanalisieren.

7. Modulelement (S; C; A) gemäß Anspruch 6, wenn dieser von Anspruch 2 abhängt, **dadurch gekennzeichnet, dass** besagte horizontale Nut (20, 20'; 120, 120'; 220, 220') an besagter Längs-Auskragung (3a, 3a'; 203a, 203a') anliegt, um eventuelle Wassereindringungen so nahe wie möglich an der Außenseite besagten Modulelements (S; C; A) zu stoppen.

8. Modulelement (S; C; A) gemäß Anspruch 7, **dadurch gekennzeichnet, dass** die kumulierte Quererstreckung (E1) besagter Längs-Auskragung (3a, 3a' 203a, 203a') und besagter horizontaler Nut (20, 20'; 120, 120'; 220, 220') in etwa gleich mit der Quererstreckung (E2) besagter Längs-Nut (3b, 3b') ist.

9. Modulelement (S; C; A) gemäß einem beliebigen der Ansprüche 5 bis 8, **dadurch gekennzeichnet, dass** der Querschnitt besagten Schachts (25, 26; 125, 125', 126, 126'; 225, 226) zur Grundfläche.besagten Modulelements hin abnimmt, um sein Herausnehmen aus der Form während der Herstellung zu erleichtern und das Wasserableiten mittels Kapillarität zuzulassen.

10. Modulelement (S; C; A) gemäß einem beliebigen der Ansprüche 5 bis 9, **dadurch gekennzeichnet, dass** besagter Schacht (25, 26) einen im Wesentlichen rechtwinkligen Querschnitt mit abgerundeten Ecken aufweist, um das Risiko von Rissbildungen zu vermeiden.

11. Modulelement (S; C; A) gemäß Anspruch 10, **dadurch gekennzeichnet, dass** der Krümmungsradius (R) der Ecken besagten Schachts (25, 26) höher als 35 mm ist.

12. Modulelement (S; C; A) gemäß einem beliebigen der Ansprüche 5 bis 11, **dadurch gekennzeichnet, dass** es zwei Schächte aufweist (25, 26; 225, 226), die so angeordnet sind, dass sie Schächte zur Wasserableitung in einer geraden oder versetzten Aufeinanderschachtelung bilden können und eventuell das Verlegen von vertikalen Verankerungselementen zulassen.

13. Modulelement (S; C; A) gemäß Anspruch 12, wenn dieser von Anspruch 6 abhängt, **dadurch gekennzeichnet, dass** besagte zwei Schächte (25, 26; 225, 226) durch eine dazwischen liegende Aussparung (30; 230) voneinander getrennt sind, die mit besagter horizontaler Nut (20, 20') in Verbindung steht, um eine homogenere Kompaktheit des Materials, aus dem besagtes Modulelement (S; A) ab Herstellung besteht, zuzulassen und um einen zusätzlichen Schacht zur Wasserableitung zu bilden.

14. Modulelement (S; C; A) gemäß einem beliebigen der vorhergehenden Ansprüche, **dadurch gekennzeichnet, dass** jede Längsseite (31a, 31b; 231a, 231b), die für eine Anpassung an benachbarte Modulelemente bestimmt ist, eine im Wesentlichen ebene Fläche (32a, 32a', 32b, 32b') und einen Teil im Zickzackprofil (33a, 33b), der eine Komplementäranpassung beschreibt, aufweist, um die Führung besagten Modulelements (S; C; A) bei der Verlegung zu gewährleisten, es in seiner Position zu fixieren, wenn es einmal eingebaut worden ist, und eine mechanische Barriere gegen horizontale dynamische Wasser- und Lufteindringung zu bilden.

15. Modulelement (S; C; A) gemäß Anspruch 14, **dadurch gekennzeichnet, dass** besagte ebene Flächen (32a, 32a', 32b, 32b') Kontaktstellen bilden und **dadurch**, dass besagte Teile im Zickzackprofil (33a, 33b) Trennstellen bilden, um einen Spielraum (J') zu bilden, dazu bestimmt, vertikale Wassereindringungen durch Kapillarität einzuschränken, bzw. auszuschließen.

16. Modulelement (S; C; A) gemäß einem beliebigen der Ansprüche 14 oder 15, **dadurch gekennzeichnet, dass** besagte Längsseiten (31a, 31b; 231a, 231b) vertikale, sich über die gesamte Höhe erstreckende Nuten (40a, 40a', 40a", 40b, 40b', 40b") aufweisen, um ein zusätzliches Hindernis für horizontale Wassereindringungen zu bilden und diese zur Grundfläche besagten Modulelements (S; C; A) zu kanalisieren.

17. Modulelement (S; C; A) gemäß einem beliebigen der vorhergehenden Ansprüche, **dadurch gekennzeichnet, dass** es dergestalt angepasst ist, dass besagter Spielraum (J; J') zwischen den Trennteilen mindestens 2 mm beträgt.

18. Modulelement (S; C; A) gemäß einem beliebigen der vorhergehenden Ansprüche, **dadurch gekennzeichnet, dass** zumindest seine horizontale Oberkante (16), die für eine Platzierung an der Außenseite bestimmt ist, dergestalt angepasst ist, dass die horizontale Fugenlinie zwischen zwei aufeinander geschachtelt verlegten Modulelementen sichtbar wird.

19. Modulelement (S; C; A) gemäß einem beliebigen der vorhergehenden Ansprüche, **dadurch gekennzeichnet, dass** zumindest eine seiner Vertikalkanten (36a, 36b), die für eine Platzierung an der Außenseite bestimmt ist, dergestalt angepasst ist, dass die vertikale Fugenlinie zwischen zwei benachbarten Modulelementen sichtbar wird.

20. Modulelement (C) gemäß einem beliebigen der vorhergehenden Ansprüche, **dadurch gekennzeichnet, dass** es eine Aussparung in U- (150) oder in L-Form enthält, die sich zwischen seiner Ober- und Unterseite erstreckt, um ein Verankerungs-Modulelement zu bilden.

21. Modulelement (A) gemäß einem beliebigen der vorhergehenden Ansprüche, **dadurch gekennzeichnet, dass** seine Längsseiten (231a, 231b), die für eine Platzierung gegen benachbarte Modulelemente bestimmt sind, im Wesentlichen im rechten Winkel zueinander ausgerichtet sind, um ein Eck-Modulelement zu bilden.

22. Modulelement (S) gemäß einem beliebigen der Ansprüche 1 bis 20, **dadurch gekennzeichnet, dass** es reversibel, d.h. symmetrisch in Bezug auf eine durch seinen Schwerpunkt (G) verlaufende Vertikalachse (ZZ') ist, um ein Standard-Modulelement zu bilden.

23. Modulelement (S; C; A) gemäß einem beliebigen der vorhergehenden Ansprüche, **dadurch gekennzeichnet, dass** es aus wasserundurchlässigem Beton besteht, um zu verhindern, dass es Wasser in sich aufnimmt.

24. Modulelement gemäß einem beliebigen der Ansprüche 1 bis 23, bei dem die Ober- (1a) und Unterseite (1b) jeweils zwei an die Kontaktstelle angrenzende Trennstellen aufweisen.

25. Wand oder Doppelwand, **dadurch gekennzeichnet, dass** sie aus Modulelementen (S; C; A), die einem beliebigen der vorhergehenden Ansprüche entsprechen, zusammengesetzt ist.

## Claims

1. Single or double-wall modular element (S; C; A) for dry mounting, wherein at least some (1a, 1b ; 31a, 31b ; 231a, 231b) of its sides designed to cooperate with adjacent modular elements have contact components (2a, 2b ; 32a, 32a', 32b, 32b'; 102a, 102b) intended to be applied to said adjacent modular elements, as well as separation components (3a, 3a', 3b, 3b' ; 33a, 33b ; 203a, 203a') intended to remain separated by a set (J ; J') of said adjacent modular elements, this set (J ; J') being large enough to limit - even eliminate - water infiltrations by capillary action.

2. A modular element (S ; C ; A) according to claim 1, wherein the upper (1a) and lower (1b) sides respectively have at least one component in the form of a substantially flat band (2a; 102a) and a longitudinal protruding separation component (3a, 3a' ; 203a, 203a') and groove (3b, 3b'), constituting a supplementary interlocking, wherein said bands (2a ; 102a) are intended to provide vertical transfer of loads through said modular element (S; C ; A), and wherein said longitudinal protrusion (3a, 3a'; 203a, 203a') and groove (3b, 3b') are designed to limit - even eliminate - water infiltrations by capillary action, as well as to serve as guides during assembly of said modular element (S ; C ; A), hold it in place once it is assembled, and form a mechanical barrier to dynamic horizontal infiltrations of air and water.

3. A modular element (S ; C ; A) according to claim 2, wherein said longitudinal protrusion (3a, 3a' ; 203a, 203a') and groove (3b, 3b') have, from the outside to the inside of said modular element, at least one side (11a, 11a', 11b, 11b') tilted vertically, one horizontal side (12a, 12a', 12b, 12b'), and one vertical side (13a, 13a', 13b, 13b').

4. A modular element (S ; C ; A) according to claim 3, wherein said tilted side (11a, 11a', 11b, 11b') is tilted 30° vertically.

5. A modular element (S ; C ; A) according to any of the preceding claims, wherein there is at least one cell (25, 26 ; 125, 125', 126, 126' ; 225, 226) extending between its upper (1a) and lower (1b) sides in order to force possible infiltrations of water into a vertical stream, as well as to lighten said modular element (S ; C ; A).

6. A modular element (S ; C ; A) according to claim 5, wherein said upper side (1a) has at least one horizontal groove (20, 20' ; 120, 120' ; 220, 220') which extends in accordance with its length and which communicates with said cell (25, 26 ; 125, 125', 126, 126' ; 225, 226) so as to form an additional obstacle to horizontal infiltrations of water and to channel them towards said cell.

7. A modular element (S ; C ; A) according to claim 6, when it depends on claim 2, wherein said horizontal groove (20, 20' ; 120, 120' ; 220, 220') is adjacent to said longitudinal protrusion (3a, 3a'; 203a, 203a') so as to stop possible infiltrations of water as close as possible to the outside of said modular element (S ; C ; A).

8. A modular element (S ; C ; A) according to claim 7, wherein the overall horizontal extension (E1) of said longitudinal protrusion (3a, 3a' 203a, 203a') and of said horizontal groove (20, 20' ; 120, 120' ; 220, 220') is substantially equal to the horizontal extension (E2) of said longitudinal groove (3b, 3b').

9. A modular element (S ; C ; A) according either of claims 5 through 8, wherein the section of said cell (25, 26 ; 125, 125', 126, 126' ; 225, 226) diminishes towards the base of said modular element so as to facilitate its release from the mould during manufacturing and to enable water to stream off in the manner of a coffee-making machine.

10. A modular element (S; A) according to any of claims 5-9, wherein said cell (25, 26) has a substantially rectangular section with rounded-off corners so as to prevent incipient breaks.

11. A modular element (S; A) according to claim 10, wherein the radius of curvature (R) of the corners of said cell (25, 26) is greater than 35mm.

12. A modular element (S; A) according to any of claims 5-11, wherein it has two cells (25, 26 ; 225, 226) laid out so as to be able to form water removal conduits in stacks or in staggered rows, and possibly to enable the positioning of vertical reinforcement devices.

13. A modular element modular element (S ; A) according to claim 12, when it depends on claim 6, wherein the two said cells (25, 26 ; 225, 226) are separated by an intermediate cavity (30 ; 230) which connects with said horizontal groove (20, 20') so as to enable a more homogenous compacting of the material of which said modular element (S ; A) is comprised during manufacturing, and to form an additional water escape conduit.

14. A modular element (S ; C ; A) according to any of the preceding claims, wherein its lateral sides (31a, 31b ; 231a, 231b) are intended to cooperate with adjacent modular elements that each have at least one substantially flat band (32a, 32a', 32b, 32b') and a component with a zigzagged profile (33a, 33b), forming an additional interlocking so as to serve as guides of said modular element (S ; C ; A) during assembly, to hold it in place once it is assembled, and form a mechanical barrier to dynamic horizontal infiltrations of air and water.

15. A modular element (S ; C ; A) according to claim 14, wherein said flat bands (32a, 32a', 32b, 32b') form contact components and wherein said components with a zigzag profile (33a, 33b) form separation components, thus forming a set (J') intended to limit - even eliminate -- water infiltrations by capillary action.

16. Modular element (S ; C ; A) according to either of claims 14 or 15, wherein said lateral sides (31a, 31b ; 231a, 231b) have vertical grooves (40a, 40a', 40a", 40b, 40b', 40b") covering their entire height so as to act as an additional obstacle to vertical infiltrations of water and to channel them towards the base of said modular element (S ; C ; A).

17. A modular element (S ; C ; A) according to any of the preceding claims, wherein it is shaped in such a manner that said set (J; J') between separation components be more than or equal to 2 mm.

18. A modular element (S ; C ; A) according to any of the preceding claims, wherein at least its upper horizontal ridge (16) meant to be placed towards the outside is shaped in such a manner so as to make visible the horizontal seam between the stacked up modular elements.

19. A modular element (S ; C ; A) according to any of the preceding claims, wherein at least one of its vertical ridges (36a, 36b) intended to be facing outwards is shaped in such a manner as to make visible the vertical seam between two adjacent modular elements.

20. A modular element (C) according to any of the preceding claims, wherein it has a U- or L-shaped cavity (150) extending between its upper and lower sides so as to form a modular reinforcement element.

21. A modular element (A) according to any of the preceding claims, wherein its lateral sides (231a, 231b), which are intended to be placed against adjacent modular elements, are substantially situated perpendicularly each other, so as to form a right-angled modular element.

22. A modular element (S) according to any claims 1-20, wherein it is reversible, or substantially symmetrical along the vertical axis (ZZ') moving from its centre of gravity (G) so as to form a standard modular element.

23. A modular element (S ; C ; A) according to any of the preceding claims, wherein it is made of water-proofed concrete so as to avoid its getting impregnated with water.

24. A modular element according to any claims 1-23, in which the top (1a) or bottom (1b) sides each have two separation elements bordering with the contact area.

25. A single or double-wall, wherein it is comprised of modular element (S ; C ; A) which conform to one of the previous claims.
